# EUROPÄISCHE PATENTSCHRIFT

(11) **EP 2 225 057 B1**
(45) Veröffentlichungstag und Bekanntmachung des Hinweises auf die Patenterteilung: **26.02.2014**
(21) Anmeldenummer: 08860746.0
(22) Anmeldetag: 10.12.2008
(51) Int. Cl.: B21J 15/28, B21J 15/26, B21J 15/04, B21J 15/06

(54) **VERFAHREN ZUM SETZEN VON NIETELEMENTEN DURCH EIN VON EINEM ELEKTROMOTOR ANGETRIEBENES PORTABLES NIETGERÄT SOWIE EIN NIETGERÄT**
METHOD FOR PLACING RIVET ELEMENTS BY MEANS OF A PORTABLE RIVETING DEVICE DRIVEN BY AN ELECTRIC MOTOR, AND RIVETING DEVICE
PROCÉDÉ POUR POSER DES ÉLÉMENTS RIVETÉS AU MOYEN D'UN APPAREIL DE RIVETAGE PORTABLE ENTRAÎNÉ PAR UN MOTEUR ÉLECTRIQUE, ET APPAREIL DE RIVETAGE

(30) Priorität: 10.12.2007 DE 102007059422
(43) Veröffentlichungstag der Anmeldung: 08.09.2010
(73) Patentinhaber: HS-Technik GmbH, 79588 Efringen-Kirchen (DE)
(72) Erfinder: SCHIFFLER, Rupert, 84180 Loiching (DE); HANKE, Hans-Martin, 79588 Efringen-Kirchen (DE)
(74) Vertreter: Bals, Rüdiger
(86) Internationale Anmeldenummer: PCT/EP2008/010491
(87) Internationale Veröffentlichungsnummer: WO 2009/074312

(56) Entgegenhaltungen:
- EP-A- 0 454 890
- EP-A- 0 653 259
- DE-A1- 4 429 225
- DE-A1-102005 054 048
- DE-A1-102006 042 699
- US-A- 4 762 261
- US-A1- 2007 067 986

## Beschreibung

Die vorliegende Erfindung betrifft ein Verfahren zum Setzen von Nietelementen durch ein von einem Elektromotor angetriebenes portables Nietgerät, aufweisend eine Setzeinrichtung, bei dem die Kraft der Setzeinrichtung, mit der ein Nietelement gesetzt wird, anhand des von dem Elektromotor aufgenommenen Stroms überwacht wird. Ferner betrifft die Erfindung ein portables Nietgerät zum Setzen von Nietelementen, welches von einem Elektromotor angetrieben wird.

Das Setzen von Nietelementen ist allgemein bekannt. So ist aus der DE 10 2005 054 048 A1 ein Verfahren zum Setzen von Nietelementen durch ein von einem Elektromotor angetriebenes Nietgerät bekannt. Die Qualität des Setzvorgangs wird anhand des von dem Elektromotor des Nietgerätes aufgenommenen elektrischen Stroms überwacht. Die Qualität des Setzvorgangs wird dabei dann als akzeptabel angesehen, wenn der während des Setzvorgangs vom Elektromotor maximal aufgenommene Strom innerhalb eines vorgegebenen Wertebereichs liegt. Nachteilig bei diesem Verfahren ist, dass die Qualität des Setzvorgangs des Nietgerätes nur anhand des maximal aufgenommenen Stroms bewertet wird. Dies lässt nur eine rückwirkende Betrachtung des Setzvorgangs zu. Der Nietvorgang wird bei diesem Verfahren bis zum Ende durchgeführt. Daher kann nicht beurteilt werden, an welcher Stelle des Setzvorgangs der Setzvorgang fehlerhaft durchgeführt worden ist. So kann es vorkommen, dass der maximal aufgenommene Strom innerhalb des vorgegebenen Wertebereichs liegt. Es kann aber nicht erkannt werden, dass vor oder nach dem Erreichen des maximal ausgenommenen Stromes ein Fehler im Setzvorgang erfolgt ist. Wenn aber während des Setzvorgangs der Niet an einer Stelle zu schnell oder zu langsam gezogen wurde, kann dies nicht festgestellt werden.

Aus der DE 43 39 117 A1 ist ein Verfahren zum Setzen von Blindnieten und Blindnietmuttern bekannt, bei dem bei einem Setzvorgang eine Zugkraft mit Hilfe eines elektrischen Motors erzeugt wird. Ferner ist ein Setzgerät für Blindniete und Blindnietmuttern mit einem durch einen elektrischen Motor angetriebenen Zugmechanismus bekannt. Bei diesem Verfahren wird der Eingangsstrom des Elektromotors überwacht, wobei der aufgenommene Strom unmittelbar ein Maß für das vom Elektromotor aufgenommenen Moment ist. Über das Moment kann die Zugkraft der Setzeinrichtung des Setzgerätes ermittelt werden. Die Zugkraft lässt einen Rückschluss auf die Qualität der Nietverbindung zu. So kann der Stromverlauf im Nachhinein als Kriterium zur Bewertung des Setzvorgangs verwendet werden. Bei dem in der DE 43 39 117 A1 offenbarten Verfahren wird überwacht, ob der aufgenommene Strom des Elektromotors während des Setzvorgangs einen Maximalwert erreicht. Ist der Maximalwert nicht so groß, dass er in einen vorgegebenen Sollstrombereich fällt, ist dies ein Zeichen für eine fehlerhafte Nietung oder für einen Fehler am Setzgerät. Ist der Maximalwert zu groß, kann dies auf erhöhte Reibungen im Setzgerät zurückzuführen sein, die durch Verschmutzungen verursacht werden, oder auf die Wahl eines falschen Nietes schließen. Nachteilig bei diesem Verfahren ist, dass auch hier erst im Nachhinein eine Beurteilung des Setzvorgangs ermöglicht wird. Ein Setzvorgang wird dann als akzeptabel beurteilt, wenn der Maximalwert des aufgenommenen Stroms innerhalb eines Sollstrombereiches liegt. Das heißt, es werden Setzvorgänge akzeptiert, obwohl vielleicht vor oder nach der Erreichung des Maximalwertes das Nietelement zu fehlerhaft gezogen wurde. So kann zwar der Maximalwert innerhalb des Sollstrombereiches liegen, trotzdem kann der Setzvorgang fehlerhaft sein.

Aus der EP 0 454 890 A1 ist bekannt, bei Setzgeräten eine Kraftmesseinrichtung in Form eines Dehnungsmessstreifens oder einer Druckdose vorzusehen. Nachteilig bei derartigen Kraftmesseinrichtungen ist, dass diese zusätzliche Bauelemente darstellen, die einen zusätzlichen Verkabelungs- und Verdrahtungsaufwand bedingen. Die Beurteilung eines Setzvorgangs wird auch hier erst im Nachhinein durch Vergleich mit in einem Speicher abgelegten Sollwerten durchgeführt.

Aus der DE 44 29 225 ist ein Verfahren gemäß dem Oberbegriff des Anspruchs 1 und ein Nietgerät gemäß dem Oberbegriff des Anspruchs 18 bekannt.

Die Aufgabe der Erfindung besteht darin, ein Verfahren zum Setzen von Nietelementen durch ein von einem Elektromotor angetriebenes portables Nietgerät und ein derartiges Nietgerät zu schaffen, welches bereits während des Setzvorgangs eines Nietelementes die Beurteilung des Setzvorgangs ermöglicht. So soll ermöglicht werden, den Setzvorgang bereits dann abzubrechen, wenn ein Fehler während des Setzvorgangs festgestellt wird. Ferner soll ein Verfahren zum Setzen von Nietelementen und ein Nietgerät geschaffen werden, welche ermöglichen, dass der Setzvorgang während des Setzvorgangs aktiv verändert werden kann.

Diese Aufgaben werden erfindungsgemäß durch ein Verfahren zum Setzen von Nietelementen mit den Merkmalen gemäß dem unabhängigen Patentanspruch 1 sowie durch ein portables Nietgerät mit den Merkmalen gemäß dem unabhängigen Patentanspruch 18 gelöst. Weitere Merkmale und Details der Erfindung ergeben sich aus den Unteransprüchen sowie der Beschreibung. Merkmale und Details die im Zusammenhang mit dem Verfahren zum Setzen von Nietelementen beschrieben sind gelten dabei selbstverständlich auch im Zusammenhang mit dem portablen Nietgerät, und jeweils umgekehrt.

Kern der Erfindung ist, dass durch eine Sensoreinrichtung der Weg, den das Nietelement und/oder die Setzeinrichtung zurücklegen, wiederholt gemessen wird und zu jedem Messpunkt die aufgebrachte Kraft der Setzeinrichtung ermittelt wird. Durch Vergleich der an jedem Messpunkt aufgebrachten Kraft der Setzeinrichtung mit Referenzkraftwertebereichen für den jeweiligen Messpunkt, kann sofort eine Beurteilung der Qualität des Setzvorgangs getätigt werden. Das Nietgerät weist eine Speichereinheit auf, in der Referenzkraftwertebereiche für jeden Messpunkt gespeichert sind. Dabei können für unterschiedliche Nietelemente unterschiedliche Referenzkraftwertebereiche gespeichert sein. So existiert für jedes Nietelement, über den gesamten Setzvorgang, ein Bandbereich, in dem die von der Setzeinrichtung ausgebrachte Kraft liegen sollte. Dieser Bandbereich erstreckt sich von dem Anfang des Weges bis zum Ende des Weges, den das Nietelement bzw. die Setzeinrichtung zurücklegt. Sobald an einem Messpunkt festgestellt wird, dass die von der Setzeinrichtung aufgebrachte Kraft außerhalb des vorgegebenen Referenzkraftwertebereiches für diesen Messpunkt liegt, wird der Setzvorgang nicht akzeptiert. Liegen die ermittelten Werte an jedem Messpunkt innerhalb der vorgegebenen Referenzkraftwertebereiche, so wird der Setzvorgang akzeptiert.

Ein Vorteil dieses Verfahrens liegt darin, dass sofort und genau festgestellt werden kann, ab wann der Setzvorgang fehlerhaft lief. Es wird ermöglicht, unmittelbar Rückschlüsse hinsichtlich des Setzvorgangs zu ziehen. Die Beurteilung des Setzvorgangs kann durch die wiederholten Messung sehr häufig durchgeführt werden und ist daher nicht nur abhängig von dem maximal aufgenommen Strom. D.h., es kann auch vor oder nach dem Erreichen der maximalen Stromaufnahme des Elektromotors ein Fehler im Setzvorgang festgestellt werden. Durch die Nichtakzeptierung eines Setzvorgangs kann unmittelbar von einem Nutzer, in der Regel ein Arbeiter, erkannt werden, dass ein Nietelement fehlerhaft gesetzt worden ist. So kann bereits ein Fehler beim Greifen der Greifbacken der Setzeinrichtung festgestellt werden, wenn die Kraft, mit der die Greifbacken zugreifen, nach einer bestimmten Wegstrecke über oder unter einem Referenzkraftbereich für diese Wegstrecke liegt.

Wiederholte Messung bedeutet im Sinne der Erfindung, dass festgestellt wird, wann eine bestimmte Stecke von dem Nietelement oder der Setzeinrichtung zurückgelegt worden ist. Nach dem Zurücklegen jeder bestimmten Wegstrecke wird jeweils eine Messung der aufgebrachten Kraft der Setzeinrichtung durchgeführt. D.h., für eine Vielzahl von Wegstrecken wird die von der Setzeinrichtung aufgebrachte Kraft auf das Nietelement ermittelt. Hierbei wird alle paar Milli- oder Mikrometer die aufgebrachte Kraft festgestellt. Es ist auch denkbar, dass alle paar Nanometer eine Messung erfolgt. Die Häufigkeit der Messungen, d.h. die Abstände, nach denen eine Messung durchgeführt wird, kann zuvor festgelegt werden.

Bei dem Verfahren wird die zum Setzen des Nietelementes aufgebrachte Kraft der Setzeinrichtung in Abhängigkeit des zurückgelegten Weges des Nietelementes beziehungsweise der Setzeinrichtung durch eine Regeleinheit des Nietgerätes geregelt. Dies ermöglicht eine Korrektur des Setzvorgangs während des Setzens des Nietelementes. Das Nietgerät kann aktiv in den Setzvorgang eingreifen und diesen verändern. Die Regeleinheit erkennt anhand aufeinanderfolgender Messpunkte, ob die Setzgeschwindigkeit zu schnell oder zu langsam ist. Bei Feststellung, dass die Setzgeschwindigkeit und damit die Kraft mit der das Nietelement gezogen wird zu hoch sind, kann die Regeleinheit die aufgebrachte Kraft drosseln, um die Setzgeschwindigkeit etwas zu verlangsamen. Stellt die Regeleinheit fest, dass das Nietelement von der Setzeinrichtung zu langsam gezogen wird, kann diese die Setzkraft und somit die Setzgeschwindigkeit erhöhen. Dies bedeutet, dass die Regeleinheit die Stromstärke des Elektromotors des Nietgerätes je nach Bedarf regulieren kann.

Die Wegmessung kann durch inkrementale oder analoge Wegsensoren erfolgen. Ferner können beispielsweise Lasersensoren, Lichtschranken oder induktive oder käpazitive Sensoren zur Wegmessung verwendet werden.

Das Nietgerät ist portabel ausgebildet. Bevorzugt weist das Nietgerät einen Akkumulator auf, der das Nietgerät mit elektrischer Energie versorgt. Dies ermöglicht einen sehr flexiblen Einssatz des Nietgerätes. Durch das Verfahren kann ein prozesssicheres, Akkumulator betriebenes, portables Nietgerät geschaffen werden.

Vorteilhaft ist ferner, wenn bei dem Verfahren, bei Feststellung, dass bei einem Messpunkt die aufgebrachte Kraft der Setzeinrichtung außerhalb des Referenzkraftwertebereiches für diesen Messpunkt liegt, eine akustische oder optische Fehleranzeige an dem Nietgerät erfolgt. Hierdurch wird unverzüglich angezeigt, dass der Setzvorgang fehlerhaft abgelaufen ist. So kann beispielsweise bei Feststellung eines Fehlers während des Setzvorgangs ein akustischer Laut ausgegeben werden. Das Nietgerät weist in dieser Ausführungsform eine Lautsprechereinheit auf. Alternativ oder zusätzlich dazu kann eine optische Anzeigeeinrichtung, insbesondere in Form eines Displays oder einer Lampe, wie beispielsweise eine LED, vorgesehen sein. Bei Feststellung eines fehlerhaften Setzvorgangs kann beispielsweise auf dem Display die Meldung "n.i.O", d.h. "nicht in Ordnung", angezeigt werden. Ferner kann bei Feststellung eines fehlerhaften Setzvorgangs dies durch das Leuchten einer roten Lampe angezeigt werden. Das Nietgerät hat somit eine Selbstdiagnosefunktion, die bei Versagen oder Abdriften eines Parameters immer ein "n.i.O"-Ergebnis produziert. Da alle Messergebnisse dynamischen Prozessen unterworfen sind, wird ein Fehlverhalten des Setzvorgangs sofort erkannt. Ein derartiges Verfahren ermöglicht somit eine Plausibilitätskontrolle. Liegen die ermittelten Werte an jedem Messpunkt innerhalb der vorgegebenen Referenzkraftwertebereiche, so wird der Setzvorgang akzeptiert, was durch die Anzeige "i.O", d.h. "in Ordnung", dargestellt werden kann.

Besonders vorteilhaft ist es, wenn bei dem Verfahren auf einer Anzeigeeinrichtung des Nietgerätes oder einer dem Nietgerät zugeordneten Anzeigeeinrichtung die aufgebrachte Kraft der Setzeinrichtung in Bezug zu dem zurückgelegten Weg des Nietelementes bzw. der Setzeinrichtung dargestellt wird. Zusätzlich zu diesem Kraft-Weg-Verlauf kann der Referenzkraftwertebereich auf der Anzeigeeinrichtung angezeigt werden. Hierdurch kann frühzeitig erkannt werden, ab wann es zu einem fehlerhaften Setzvorgang gekommen ist. Anhand der Steigung der Kurve, die die Kraft der Setzeinrichtung über den zurückgelegten Weg anzeigt, kann das Nietgerät erkennen, dass es voraussichtlich zu einem Fehler kommen wird. Zu jedem Messpunkt auf der Kurve kann der Gradient berechnet und angezeigt werden. Anhand des Gradienten kann erkannt werden, ob mit einer fehlerhaften Kraft und damit Setzgeschwindigkeit das Nietelement gezogen wird. Der Kurvenverlauf eines optimalen Setzvorgangs liegt vom Anfang bis Ende innerhalb des Referenzkraftwertebereiches.

Bevorzugt ist ferner ein Verfahren zum Setzen eines Nietelementes, bei dem neben der Ermittlung der Wegstrecke und des Erfassen der aufgebrachten Kraft die Zeit des Setzvorgangs erfasst wird. Die zum Setzen des Nietelementes aufgebrachte Kraft der Setzeinrichtung kann dann in Abhängigkeit des zurückgelegten Weges des Nietelementes bzw. der Setzeinrichtung und der Zeit, die für den zurückgelegten Weg benötigt wird, geregelt oder gesteuert werden. Durch eine Veränderung der Kraft, mit der die Setzeinrichtung das Nietelement zieht, kann die Setzgeschwindigkeit beeinflusst werden.

Bevorzugt ist ferner ein Verfahren, bei dem der Setzvorgang des Nietelementes nach dem Erreichen einer bestimmbaren Maximalkraft beendet wird. Durch den Abbruch des Setzvorgangs des Nietelementes, beispielsweise des Blindnietbolzens oder der Blindnietmutter, bei dem Erreichen einer voreingestellten Kraft, wird der Setzvorgang prozesssicher. Nach dem Erreichen der eingestellten Maximalkraft spindelt die Setzeinrichtung automatisch aus.

Wenn bei dem Verfahren der Weg, den das Nietelement während des Setzvorgangs zurücklegt und/oder den die Setzeinrichtung während des Setzvorgangs des Nietelementes zurücklegt, durch eine Messung des Drehwinkels des Elektromotors des Nietgerätes ermittelt wird, kann ein Vergleich der ermittelten Setzwege ermöglicht werden. D.h., es wird zusätzlich zu dem von der Sensoreinrichtung gemessenen Weg eine weitere Wegmessung durchgeführt. Durch dieses parallele Weg-Messsystem bzw. durch die redundante Wegmessung wird die Prozesssicherheit erhöht. Die Messung des Drehwinkels kann über Hallsensoren erfolgen.

Bevorzugt ist ferner, wenn bei dem Verfahren die Setzgeschwindigkeit des Nietelementes bzw. der Setzeinrichtung über ein bestimmbares Streckenintervall oder über mehrere bestimmbare Streckenintervalle konstant gehalten werden kann, wobei die Setzgeschwindigkeit eines Streckenintervalls unterschiedlich zu der Setzgeschwindigkeit eines anderen Streckenintervalls sein kann. Das heißt, die Setzgeschwindigkeit des Nietelementes kann geändert werden. Ist beispielsweise eine erste Wegstrecke zurückgelegt, kann die Regel- bzw. Steuereinheit die Setzgeschwindigkeit, mit der das Nietelement gezogen wird, verringern oder erhöhen. So kann die gesamte Wegstrecke in verschiedene Streckenintervalle unterteilt werden, wobei zu jedem Streckenintervall eine unterschiedliche Setzgeschwindigkeit vorgegeben werden kann.

Die Setzeinrichtung des Nietgerätes weist Greifbacken zum Greifen des Nietelementes auf. Bevorzugt ist es, wenn nach dem Starten des Setzvorgangs die Greifbacken der Setzeinrichtung mit einer ersten Setzgeschwindigkeit geschlossen werden, wenn nach dem Schließen der Greifbacken das Nietelement mit einer zweiten, im Vergleich zur ersten Setzgeschwindigkeit höheren, Setzgeschwindigkeit gezogen wird, und wenn nach dem Zurücklegen eines bestimmbaren Weges des Nietelementes bzw. der Setzeinrichtung oder einer vorgebbaren Zeit das Nietelement mit einer dritten, im Vergleich zur zweiten Setzgeschwindigkeit niedrigeren, Setzgeschwindigkeit gezogen wird. Nach dem Starten des Nietvorgangs erfolgt ein "Sanftanlauf" des Nietgerätes, bis die Greifbacken der Setzeinrichtung geschlossen sind. Durch das langsame Schließen der Greifbacken wird der Abrieb des Nietelementes, insbesondere des Nietdorns, deutlich verringern, was wiederum die Verfügbarkeit und Nutzungsdauer des Nietgerätes bis zum nächsten Wartungsintervall, d.h. der Reinigung der Greifbacken, deutlich verlängert. Die Greifbacken der Setzeinrichtung setzen sich durch das langsame Anfahren der Setzvorrichtung nicht so schnell mit Metallspänen des Nietelementes voll. Nach dem Schließen der Greifbacken erfolgt ein schneller Hup durch die Setzeinrichtung bis sich das Nietelement plastisch drastisch verformt hat, um dann mittels einer niedrigeren Setzgeschwindigkeit ein langsames und kontrolliertes Fügen des Nietelementes bis zur optimalen Ausbildung des Setzkopfes des Nietelementes und einen Abriss des Nietdorns zu erreichen.

Durch die aktive Regelung und Steuerung der Geschwindigkeiten des Setzvorgangs werden reproduzierbare Verhältnisse im Nietprozess geschaffen, die es ermöglichen, dass die Fügegeschwindigkeit dem Materialfließverhalten des Nietelementes und dem Setzverhalten der zu verbindenden Bauteile in ein optimales Verhältnis zueinander gebracht werden können. Durch die Möglichkeit die Setzgeschwindigkeit und die Krafteinwirkungen bei jeder Vernietung identisch zu halten wird die Prozesssicherheit erhöht. Die Setzgeschwindigkeiten und die Krafteinwirkungen sind keinen Zufällen unterworfen, sondern beherrschbare physikalische Größen. Die Maschinenfähigkeit für ein akkubetriebenes Nietgerät ist somit gegeben. Es sind Cm-und der Cmk-Werte von mehr als 1,67 bzw. 2 erreichbar.

Ein zusätzlicher Verfahrensschritt, bei dem alle erfassten Wege und/oder Zeiten, die das Nietelement bzw. die Setzeinrichtung zurückgelegt bzw. gebraucht hat, in einer Speichereinheit des Nietgerätes gespeichert werden und/oder in einem Kraft-Weg-Zeit-Diagramm dokumentiert werden, schafft ein besonders bevorzugtes Verfahren. In der Speichereinheit können zum Beispiel mehrere Referenzkraftwertbereiche, Sollwertfenster, Gradientenkurven beziehungsweise Hüllkurven für "i.O" und "n.i.O"-Ergebnisse definiert werden. So kann für die Kraft, mit der die Setzeinrichtung das Nietelement greift beziehungsweise zieht, ein bestimmtes Messfenster definiert werden. Für unterschiedliche Nietelemente können unterschiedliche Messfenster, Referenzkraftwertebereiche, Gradientenkurven vorgegeben werden. Der Ausdruck "i.O" bedeutet "in Ordnung" bzw. "Setzvorgang akzeptiert" und der Ausdruck "n.i.O" bedeutet "nicht in Ordnung" bzw. "Setzvorgang nicht akzeptiert".
Die Speichereinheit kann fest installiert in dem Nietgerät vorgesehen sein. Alternativ oder zusätzlich dazu kann eine Speicherung der Messdaten auf einer aus dem Nietgerät entfernbaren Speichereinheit, beispielsweise auf einer Mikro-SD-Karte, welche derzeit mit einer Speicherkapazität von 128 MB bis 8 GB verfügbar sind, erfolgen.

Bevorzugt ist ferner, dass der Gegenstand, in dem ein Nietelement gesetzt wird, mittels einer Scannereinrichtung des Nietgerätes erfasst wird. Hierdurch kann die Prozesssteuerung automatisiert werden. Mit der im Nietgerät integrierten Scannereinrichtung können alle üblichen Barcodes, inklusive 2D-Codes, gelesen werden. Durch die Scannereinrichtung lässt sich auch im Nachhinein unmissverständlich ermitteln an welchem Gegenstand ein fehlerhafter Setzvorgang, das heißt eine fehlerhafte Vernietung, stattgefunden hat. Ferner kann durch die Scannereinrichtung bereits im Vorfeld festgestellt werden, dass das Nietgerät für den eingescannten Gegenstand falsch programmiert ist. So kann erkannt werden, dass für den eingescannten Gegenstand Nietelemente einer bestimmten Größe verwendet werden müssen. Ist das Nietgerät aber zum Setzen von anderen Nietelementen eingestellt, kann bereits vor dem Beginn des Vernietens eine Fehlermeldung ausgegeben werden.

Vorteilhaft ist ferner, wenn das Nietgerät eine Eingabeeineinheit aufweist und wenn Referenzwerte oder Referenzwertebereiche für die Zeit, den Weg und/oder die Setzkraft sowie Setzgeschwindigkeiten der Setzeinrichtung eingegeben werden können. Durch die Eingabeeinheit kann der Ablauf eines Setzvorgangs eines Nietelementes direkt an dem Nietgerät vorgegeben bzw. verändert werden. Bevorzugt ist jedoch, dass Daten über wenigstens eine Datenschnittstelle von dem Nietgerät an eine von dem Nietgerät getrennte Rechnereinheit und/oder von einer von dem Nietgerät getrennten Rechnereinheit zu dem Nietgerät übertragen werden. So können bestimmte Setzvorgänge auf das Nietgerät übertragen werden, was im Vergleich zu einer Eingabe an dem Nietgerät einfacher ist. Für die Datenübertragung kann beispielsweise geräteseitig eine USB-Schnittstelle vorhanden sein. So können über die USB-Schnittstelle aufgezeichnete und gespeicherte Diagramme an die externe Rechnereinheit gesendet werden. Da dies während des Betriebs des Nietgerätes, d.h. während des Setzens von Nietelementen, nicht möglich ist, werden die Daten über die USB-Schnittstelle nach Beendigung der Setzvorgänge übertragen, so dass sie im Nachhinein ausgewertet werden können. Den übertragenen Daten sind Erkennungsmerkmale des Gegenstandes, an dem die Vernietungen durchgeführt worden sind, beigefügt, so dass nachvollziehbar ist, wo ein Niet nicht richtig gesetzt worden ist. Die Übertragung der Daten kann auch kabellos erfolgen. Beispielsweise können die Daten per Infrarot übertragen werden. Für die Datenübertragung kann geräteseitig eine Funk-Schnittstelle vorgesehen sein. Die Funk-Schnittstelle kann dabei nach den gängigen Standards ausgebildet sein. So kann die Funk-Schnittstelle eine Bluetooth-Schnittstelle, eine WLAN-Schnittstelle, eine Zigbee-Schnittstelle, etc., sein. Zusätzlich kann eine Schnittstelle, insbesondere eine digitale Schnittstelle, vorgesehen sein, die ein Fehlverhalten im Signalaustausch zwischen der Regel- bzw. Steuereinheit des Nietgerätes und der Rechnereinheit erkennt. Bevorzugt kann die Datenübertragung sowohl über eine USB-Schnittstelle als auch über einer Funk-Schnittstelle erfolgen.

Bevorzugt ist weiterhin, wenn in einem zusätzlichen Verfahrensschritt mittels einer Beleuchtungseinrichtung des Nietgerätes die Stelle, an der das Nietelement gesetzt wird, ausgeleuchtet wird. Hierdurch kann der Nutzer des Nietgerätes die Nietstelle optimal einsehen.

Bevorzugt ist ferner ein Verfahrensschritt, bei dem das Nietgerät eine Andruckvorrichtung zur Andrückung des Nietgerätes an ein zu nietendes Bauteil und einen Andruckschalter aufweist, wobei ein Setzvorgang nur dann gestartet werden kann, wenn der Andruckschalter nach einem vorherigen Setzvorgang gelöst worden ist. Hierbei wird der Andruckschalter aktiv vom Nietgerät überwacht, so dass, wenn bei einem gedrückten Andruckschalter bereits ausgelöst worden ist, nicht nochmals ausgelöst werden kann. Der Andruckschalter muss zwischen zwei Vernietungen gelöst werden, so dass die Andruckvorrichtung vor jedem Nietvorgang auf ihre Funktionalität überprüft werden kann. Dies dient der besseren Prozessüberwachung sowie der Manipulationssicherheit des Nietgerätes. D.h., bei jedem neuen Kontaktieren des Akkumulators des Nietgerätes muss der Andruckschalter gelöst sein, sonst ist ein Start des Nietvorgangs nicht möglich. Das Nietgerät führt somit eine Selbstdiagnose durch.

Des Weiteren ist ein derartiges Verfahren bevorzugt, bei dem wenigstens ein Temperatursensor die Temperatur des Elektromotors und/oder der Regel- bzw. Steuereinheit misst und diese bei der Regelung bzw. Steuerung der zum Setzen des Nietelementes aufzubringenden Kraft der Setzeinrichtung berücksichtigt wird. Die ermittelte Steuerungstemperatur und/oder Motortemperatur werden bei der Regelung durch die Regel- bzw. Steuereinheit mit berücksichtigt und kompensieren und eliminieren Schwankungen der Leistung, beispielsweise Änderungen des Wirkungsgrades. Durch den mitberücksichtigten Einfluss der Temperaturen kann der Setzvorgang stabilisiert werden.

Ferner ist bevorzugt, wenn bei dem Verfahren durch Messung der Spannungsparameter des Akkumulators während des Setzvorgangs die Kapazität des Akkumulators ermittelt wird, und dass das Nietgerät abgeschaltet wird, wenn die ermittelte Kapazität des Akkumulators unterhalb einer definierbaren Grenzkapazität liegt. Die Spannungsparameter sind beispielsweise die Leerlaufspannung, der Motoranlauf, wenn ein Strom hinzukommt und der Innenwiderstand der Zellen des Akkumulators. Aus den Spannungsparameter kann die Kapazität des Akkumulators berechnet werden. Im Idealzustand weist der Akkumulator eine Kapazität von 100% auf. Die Grenzkapazität kann beispielsweise durch eine Prozentzahl wiedergegeben werden. So kann die Grenzkapazität beispielsweise 5-8% der Idealkapazität betragen.

Weist der Akkumulator nach dem Stillstand des Motors des Nietgerätes eine Restkapazität von weniger als 5% auf, wird das Nietgerät abgeschaltet, so dass kein neuer Setzvorgang durchgeführt werden kann.
Der Akkumulator muss vor jedem neuen Setzvorgang immer eine bestimmte Leistung aufweisen. Durch das Ermittlung der Kapazität wird erkannt, wie leistungsfähig der Akkumulator noch ist. Das heißt, die Leistung des Akkumulators muss vor Beginn eines nächsten Setzvorgangs über einem bestimmten Mindestwert sein. Wenn die Leistung des Akkumulators für den nachfolgenden Arbeitsprozess, beispielsweise einen neuen Setzvorgang, nicht mehr ausreicht, wird der Nutzer zum Wechseln des Akkumulators aufgefordert. Dies erfolgt vorzugsweise anhand einer bestimmten Meldung auf der Anzeigeeinrichtung des Nietgerätes. So ist bevorzugt, dass das Nietgerät optisch oder akustisch eine Warnmeldung ausgibt, wenn die Prüfeinheit feststellt, dass die Kapazität des Akkumulators unterhalb der Grenzkapazität liegt und damit die Leistung des Akkumulators für einen weiteren Setzvorgang nicht mehr ausreicht.

Ferner kann vorgesehen sein, dass, wenn das Nietgerät über einen bestimmten Zeitraum, beispielsweise innerhalb von 10 Minuten, nicht benutzt wird, das Nietgerät automatisch in einen Energiesparmodus umgeschaltet wird. Wird das Nietgerät über eine längere Zeitspanne, beispielsweise innerhalb einer Stunde, nicht benutzt, erfolgte die totale Abschaltung des Nietgerätes, was nur über ein erneutes Drücken des Startschalters oder durch Kontaktieren des Akkumulators behoben werden kann. So kann vorgesehen sein, dass der Akkumulator eine Restkapazität von mindestens 70% aufweisen muss, um von dem Nietgerät akzeptiert zu werden. Die Prozentzahl der benötigten Restkapazität kann je nach Anwendung unterschiedlich sein und vorgegeben werden.

Insbesondere bevorzugt ist das zuvor beschriebene Verfahren zum Setzen von Blindnieten. Blindniete stellen eine spezielle Form eines Nietes dar, welche nur den Zugang zu einer Seite der zu verbindenden Bauteile erfordern und mit einem Nietgerät befestigt werden. Ein Blindniet besteht neben dem eigentlichen, hohlen Nietkörper mit Kopf an der Vorderseite aus einem längeren, durchgesteckten Nietdorn mit Kopf am hinteren Nietende, der mit einer Sollbruchstelle versehen ist. D.h., beim Blindnieten erfolgt der Fügevorgang von nur einer Seite der Bauteile aus.

Der Blindniet wird durch eine Bohrung in den zusammenzufügenden Bauteilen eingeführt, anschließend wird der am Kopf herausragende Nietdorn mit der Setzeinrichtung des Nietgerätes, insbesondere als Blindnietzange ausgebildet, herausgezogen. Dies führt zu einer Stauchung und somit zu einer Aufweitung des Niets hinter der Bohrung. Am Ende des Vorgangs bricht der Nietdorn an der Sollbruchstelle innerhalb des Nietkörpers ab und ragt nicht aus dem Niet hervor. Der Rest des Nietdorns befindet sich dann in der Setzeinrichtung, d.h. der Blindnietzange, und wird weggeworfen. Bei Spezialanwendungen kann der im Niet verbleibende Dornrest mit einem beim Verarbeiten eingepresstem Ring gesichert werden. Dadurch können sich keine Teile lösen und die höhere Scherfestigkeit des Dornmaterials kann voll genutzt werden. Ein Blindniet ist normalerweise ein Zugdornniet. Ferner kann ein Blindniet auch ein Becherniet oder ein Durchziehniet sein.

Das Nietgerät kann derart programmiert sein, dass es nach einer bestimmten Anzahl von Vernietungen den Nutzer auffordert, den Restdornbehälter zu leeren. Dies erfolgt nach dem Drücken eines Reset-Schalters, wo durch eine automatische Nietgerät-Sperre aktiviert wird.

## Patentansprüche

1. Verfahren zum Setzen von Nietelementen durch ein von einem Elektromotor angetriebenes portables Nietgerät aufweisend eine Setzeinrichtung, bei dem die Kraft der Setzeinrichtung, mit der ein Nietelement gesetzt wird, anhand des von dem Elektromotor aufgenommenen Stroms überwacht wird wobei der Weg, den das Nietelement während des Setzvorgangs zurücklegt und/oder den die Setzeinrichtung während des Setzvorgangs des Nietelementes zurücklegt, durch wenigstens eine Sensoreinrichtung wiederholt gemessen wird, und wobei zu jedem Messpunkt, die an dem jeweiligen Messpunkt aufgebrachte Kraft der Setzeinrichtung ermittelt wird und mit einem Referenzkraftwertebereich für den jeweiligen Messpunkt verglichen wird, wobei der Setzvorgang des Nietelementes qualitativ nicht akzeptiert wird, wenn an einem Messpunkt die an diesem Messpunkt aufgebrachte Kraft der Setzeinrichtung außerhalb des Referenzkraftwertebereiches für diesen Messpunkt liegt **dadurch gekennzeichnet, dass** die zum Setzen des Nietelementes aufgebrachte Kraft der Setzeinrichtung in Abhängigkeit des zurückgelegten Weges des Nietelementes bzw. der Setzeinrichtung durch eine Regeleinheit geregelt wird.

2. Verfahren nach Anspruch 1, **dadurch gekennzeichnet, dass** das Nietgerät durch einen Akkumulator mit elektrischer Energie versorgt wird.

3. Verfahren nach einem der Ansprüche 1 bis 2, **dadurch gekennzeichnet, dass** bei Feststellung, dass bei einem Messpunkt die aufgebrachte Kraft der Setzeinrichtung außerhalb des Referenzkraftwertebereiches für diesen Messpunkt liegt, eine akustische oder optische Fehleranzeige an dem Nietgerät erfolgt.

4. Verfahren nach einem der Ansprüche 1 bis 3, **dadurch gekennzeichnet, dass** auf einer Anzeigeeinrichtung des Nietgerätes oder einer dem Nietgerät zugeordneten Anzeigeeinrichtung die aufgebrachte Kraft der Setzeinrichtung in Bezug zu dem zurückgelegten Weg des Nietelementes bzw. der Setzeinrichtung dargestellt wird.

5. Verfahren nach einem der Ansprüche 1 bis 4, **dadurch gekennzeichnet, dass** der Setzvorgang zeitlich erfasst wird und dass die zum Setzen des Nietelementes aufgebrachte Kraft der Setzeinrichtung in Abhängigkeit des zurückgelegten Weges des Nietelementes bzw. der Setzeinrichtung und der Zeit, die für den zurückgelegten Weg benötigt wird, geregelt oder gesteuert wird.

6. Verfahren nach einem der Ansprüche 1 bis 5, **dadurch gekennzeichnet, dass** der Setzvorgang des Nietelementes nach dem Erreichen einer bestimmbaren Maximalkraft beendet wird.

7. Verfahren nach einem der Ansprüche 1 bis 6, **dadurch gekennzeichnet, dass** der Weg den das Nietelement während des Setzvorgangs zurücklegt und/oder den die Setzeinrichtung während des Setzvorgangs des Nietelementes zurücklegt durch eine Messung des Drehwinkels des Motors ermittelt wird.

8. Verfahren nach einem der Ansprüche 1 bis 7, **dadurch gekennzeichnet, dass** die Setzgeschwindigkeit des Nietelementes bzw. der Setzeinrichtung über ein bestimmbares Streckenintervall oder über mehrere bestimmbare Streckenintervalle konstant gehalten werden kann, wobei die Setzgeschwindigkeit eines Streckenintervalls unterschiedlich zu der Setzgeschwindigkeit eines anderen Streckenintervalls sein kann.

9. Verfahren nach einem der Ansprüche 1 bis 8, **dadurch gekennzeichnet, dass** alle erfassten Wege und/oder Zeiten, die das Nietelement bzw. die Setzeinrichtung zurückgelegt bzw. gebraucht hat, und dass alle erfassten Kräfte, die die Setzeinrichtung aufgebracht hat, in einer Speichereinheit des Nietgerätes gespeichert werden und/oder in einem Kraft-Weg-Zeit-Diagramm dokumentiert werden.

10. Verfahren nach einem der Ansprüche 1 bis 9, **dadurch gekennzeichnet, dass** die Setzeinrichtung Greifbacken zu Greifen des Nietelementes aufweist, und dass nach dem Starten des Setzvorgangs die Greifbacken der Setzeinrichtung mit einer ersten Setzgeschwindigkeit geschlossen werden, dass nach dem Schließen der Greifbacken das Nietelement mit einer zweiten, im Vergleich zur ersten Setzgeschwindigkeit höheren, Setzgeschwindigkeit gezogen wird, und dass nach dem Zurücklegen eines bestimmbaren Weges des Nietelementes bzw. der Setzeinrichtung oder einer vorgebbaren Zeit das Nietelement mit einer dritten, im Vergleich zur zweiten Setzgeschwindigkeit niedrigeren, Setzgeschwindigkeit gezogen wird.

11. Verfahren nach einem der Ansprüche 1 bis 10, **dadurch gekennzeichnet, dass** mittels einer Scannereinrichtung des Nietgerätes der Gegenstand, in dem ein Nietelement gesetzt wird, erfasst wird.

12. Verfahren nach einem der Ansprüche 1 bis 11, **dadurch gekennzeichnet, dass** das Nietgerät eine Eingabeeineinheit aufweist, und dass Referenzwerte oder Referenzwertebereiche für die Zeit, den Weg und/oder die Setzkraft sowie Setzgeschwindigkeiten der Setzeinrichtung eingegeben werden.

13. Verfahren nach einem der Ansprüche 1 bis 12, **dadurch gekennzeichnet, dass** Daten über wenigstens eine Datenschnittstelle von dem Nietgerät an eine von dem Nietgerät getrennte Rechnereinheit und/oder von einer von dem Nietgerät getrennten Rechnereinheit zu dem Nietgerät übertragen werden.

14. Verfahren nach einem der Ansprüche 1 bis 13, **dadurch gekennzeichnet, dass** das Nietgerät eine Andruckvorrichtung zur Andrückung des Nietgerätes an ein zu nietendes Bauteil und einen Andruckschalter aufweist, wobei ein Setzvorgang nur dann gestartet werden kann, wenn der Andruckschalter nach einem vorherigen Setzvorgang gelöst worden ist.

15. Verfahren nach einem der Ansprüche 1 bis 14, **dadurch gekennzeichnet, dass** wenigstens ein Temperatursensor die Temperatur des Elektromotors und/oder der Regel- bzw. Steuereinheit misst und diese bei der Regelung bzw. Steuerung der zum Setzen des Nietelementes aufzubringenden Kraft der Setzeinrichtung berücksichtigt.

16. Verfahren nach einem der Ansprüche 1 bis 15, **dadurch gekennzeichnet, dass** durch Messung der Spannungsparameter des Akkumulators während des Setzvorgangs die Kapazität des Akkumulators ermittelt wird, und dass das Nietgerät abgeschaltet wird, wenn die ermittelte Kapazität des Akkumulators unterhalb einer definierbaren Grenzkapazität liegt.

17. Verfahren nach Anspruch 16, **dadurch gekennzeichnet, dass** das Nietgerät optisch oder akustisch eine Warnmeldung ausgibt, wenn die Prüfeinheit feststellt, dass die Kapazität des Akkumulators unterhalb der Grenzkapazität liegt und damit die Leistung des Akkumulators für einen weiteren Setzvorgang nicht mehr ausreicht.

18. Portables Nietgerät zum Setzen von Nietelementen, welches von einem Elektromotor angetrieben wird aufweisend eine Setzeinrichtung zum Setzen eines Nietelementes, und eine Einrichtung zum Überwachen und Ermitteln des von dem Elektromotor aufgenommenen Stroms, sowie eine Sensoreinrichtung zur wiederholten Messung des Weges, den das Nietelement während des Setzvorgangs zurücklegt und/oder den die Setzeinrichtung während des Setzvorgangs des Nietelementes zurücklegt, und eine Vergleichseinrichtung zum Vergleichen der an jedem Messpunkt aufgebrachten Kraft der Setzeinrichtung mit einem Referenzkraftwertebereich sowie zum Akzeptieren des Setzvorgang des Nietelementes, wenn an einem Messpunkt die an diesem Messpunkt aufgebrachte Kraft der Setzeinrichtung innerhalb des Referenzkraftwertebereiches für diesen Messpunkt liegt, **dadurch gekennzeichnet, dass** das Nietgerät eine Regeleinheit zum Regeln der zum Setzen des Nietelementes aufzubringenden Kraft der Setzeinrichtung in Abhängigkeit des zurückgelegten Weges des Nietelementes bzw. der Setzeinrichtung aufweist.

## Claims

1. A method for setting rivet elements by means of a portable riveting device, which is driven by means of an electric motor, encompassing a setting device, in the case of which the force of the setting device, by means of which a rivet element is set, is monitored by means of the current drawn by the electric motor, wherein the distance, which the rivet element covers during the setting process and/or which the setting device covers during the setting process of the rivet element, is measured repeatedly by means of at least one sensor device, and wherein the force of the setting device, which is applied at the respective measuring point, is determined for each measuring point, and is compared to a reference force value range for the respective measuring point, wherein the setting process of the rivet element is not accepted qualitatively when, at a measuring point, the force of the setting device, which is applied at said measuring point, lies outside of the reference force value range for said measuring point, **characterized in that** the force of the setting device, which is applied for setting the rivet element, is regulated by means of a regulating unit as a function of the distance covered by the rivet element or by the setting device, respectively.

2. The method according to claim 1, **characterized in that** the riveting device is supplied with electrical energy by means of an accumulator.

3. The method according to one of claims 1 to 2, **characterized in that** an acoustic or optical error display takes place at the riveting device in response to the determination that the force of the setting device, which is applied at a measuring point, lies outside of the reference force value range for said measuring point.

4. The method according to one of claims 1 to 3, **characterized in that** the applied force of the setting device with reference to the distance covered by the rivet element or by the setting device, respectively, is illustrated on a display device of the riveting device or on a display device, which is assigned to the riveting device.

5. The method according to one of claims 1 to 4, **characterized in that** the setting process is determined chronologically and that the force of the setting device, which is applied for setting the rivet element, is regulated or controlled as a function of the distance covered by the rivet element or by the setting device, respectively, and the time, which is required for the covered distance.

6. The method according to one of claims 1 to 5, **characterized in that** the setting process of the rivet element is ended after reaching a determinable maximum force.

7. The method according to one of claims 1 to 6, **characterized in that** the distance, which the rivet element covers during the setting process and/or which the setting device covers during the setting process of the rivet element, is determined by measuring the angle of rotation of the motor.

8. The method according to one of claims 1 to 7, **characterized in that** the setting speed of the rivet element or of the setting device, respectively, can be held constant across a determinable distance interval or across a plurality of determinable distance intervals, wherein the setting speed of a distance interval can be different from the setting speed of another distance interval.

9. The method according to one of claims 1 to 8, **characterized in that** all of the determined distances and/or times, which the rivet element or the setting device, respectively, covered or required, respectively, and that all of the determined forces, which the setting device depleted, are stored in a storage unit of the riveting device and/or are documented in a force-distance-time di agram.

10. The method according to one of claims 1 to 9, **characterized in that** the setting device encompasses gripper jaws for gripping the rivet element and that the gripper jaws of the setting device are closed at a first setting speed after the setting process has started, that the rivet element is pulled at a second setting speed, which is higher as compared to the first setting speed, after the gripper jaws are closed, and that the rivet element is pulled at a third setting speed, which is lower as compared to the second setting speed, after the rivet element or the setting device, respectively, covered a determinable distance or after a presettable time.

11. The method according to one of claims 1 to 10, **characterized in that** the object, in which a rivet element is set, is determined by means of a scanning device of the riveting device.

12. The method according to one of claims 1 to 11, **characterized in that** the riveting device encompasses an input unit and that reference values or reference value ranges for the time, the distance and/or the setting force as well as setting speeds of the setting device are input.

13. The method according to one of claims 1 to 12, **characterized in that** data relating to at least one data interface are transferred from the riveting device to a processing unit, which is separated from the riveting device and/or from a processing unit, which is separated from the riveting device, to the riveting device.

14. The method according to one of claims 1 to 13, **characterized in that** the riveting device encompasses a pressure device for pressing the riveting device against a component, which is to be riveted, and a pressure switch, wherein a setting process can be started only when the pressure switch has been released after a previous setting process.

15. The method according to one of claims 1 to 14, **characterized in that** at least one temperature sensor measures the temperature of the electric motor and/or of the regulating or control unit, respectively, and considers said temperature in response to the regulation or control, respectively, of the force of the setting device, which must be applied for setting the rivet element.

16. The method according to one of claims 1 to 15, **characterized in that** the capacity of the accumulator is determined by measuring the voltage parameters of the accumulator during the setting process, and that the riveting device is turned off when the determined capacity of the accumulator lies below a definable marginal capacity.

17. The method according to claim 16, **characterized in that** the riveting device puts out a warning message optically or acoustically when the test unit determines that the capacity of the accumulator lies below the marginal capacity and the power of the accumulator is thus no longer sufficient for a further setting process.

18. A portable riveting device for setting rivet elements, which is driven by an electric motor, encompassing a setting device for setting a rivet element, and a device for monitoring and ascertaining the current drawn by the electric motor, as well as a sensor device for repeatedly measuring the distance, which the rivet element covers during the setting process and/or which the setting device covers during the setting process of the rivet element, and a comparison unit for comparing the force of the setting device, which is applied at every measuring point, to a reference force value range as well as for accepting the setting process of the rivet element, when, at a measuring point, the force of the setting device applied at said measuring point lies within the reference force value range for said measuring point, **characterized in that** the riveting device encompasses a regulating unit for regulating the force of the setting device, which must be applied for setting the rivet element, as a function of the distance covered by the rivet element or by the setting device, respectively.

## Revendications

1. Procédé pour poser des éléments de rivetage grâce à un appareil de rivetage portatif entraîné par un moteur électrique présentant un dispositif de pose, dans lequel la force du dispositif de pose avec laquelle un élément de rivetage est posé est surveillée à l'aide du courant consommé par le moteur électrique, la distance parcourue par l'élément de rivetage pendant le processus de pose et/ou effectuée par le dispositif de pose pendant le processus de pose de l'élément de rivetage étant mesurée de manière répétée par au moins un dispositif de détection, et, pour chaque point de mesure, la force appliquée par le dispositif de pose au point de mesure respectif étant déterminée et comparée avec une plage de valeurs de force de référence pour le point de mesure respectif, le processus de pose de l'élément de rivetage n'étant pas accepté du point de vue qualitatif lorsque, à un point de mesure, la force appliquée en ce point de mesure par le dispositif de pose se situe en-dehors de la plage de valeurs de force de référence pour ce point de mesure, **caractérisé en ce que** la force appliquée par le dispositif de pose pour poser l'élément de rivetage est régulée par une unité de réglage en fonction de la course effectuée par l'élément de rivetage ou le dispositif de pose.

2. Procédé selon la revendication 1, **caractérisé en ce que** l'appareil de rivetage est alimenté en énergie électrique par un accumulateur.

3. Procédé selon l'une des revendications 1 à 2, **caractérisé en ce que**, en cas de constat du fait qu'à un point de mesure, la force appliquée par le dispositif de pose se situe en-dehors de la plage de valeurs de force de référence pour ce point de mesure, il s'en suit une signalisation d'erreur acoustique ou optique au niveau de l'appareil de rivetage.

4. Procédé selon l'une des revendications 1 à 3, **caractérisé en ce que**, sur un dispositif d'affichage de l'appareil de rivetage ou un dispositif d'affichage associé à l'appareil de rivetage, on représente la force appliquée par le dispositif de pose en rapport avec la distance parcourue par l'élément de rivetage ou le dispositif de pose.

5. Procédé selon l'une des revendications 1 à 4, **caractérisé en ce que** le processus de pose est détecté dans le temps et **en ce que** la force appliquée par le dispositif de pose pour la pose de l'élément de rivetage est régulée ou commandée en fonction de la distance parcourue par l'élément de rivetage ou le dispositif de pose et du temps qui est nécessaire pour la course effectuée.

6. Procédé selon l'une des revendications 1 à 5, **caractérisé en ce que** le processus de pose de l'élément de rivetage est terminé après avoir atteint une force maximale pouvant être déterminée.

7. Procédé selon l'une des revendications 1 à 6, **caractérisé en ce que** la distance parcourue par l'élément de rivetage pendant le processus de pose et/ou effectuée par le dispositif de pose pendant le processus de pose de l'élément de rivetage est déterminée par une mesure de l'angle de rotation du moteur.

8. Procédé selon l'une des revendications 1 à 7, **caractérisé en ce que** la vitesse de pose de l'élément de rivetage ou du dispositif de pose peut être maintenue constante sur un intervalle de course définissable ou bien sur plusieurs intervalles de course définissables, la vitesse de pose d'un intervalle de course pouvant être différente de la vitesse de pose d'un autre intervalle de course.

9. Procédé selon l'une des revendications 1 à 8, **caractérisé en ce que** toutes les distances et/ou temps détectés, lesquels ont été effectuées ou utilisés par l'élément de rivetage ou le dispositif de pose, et **en ce que** toutes les forces détectées, lesquelles ont été appliquées par le dispositif de pose, sont enregistrés dans une unité de mémoire de l'appareil de rivetage et/ou sont documentés dans un schéma de force-distance-temps.

10. Procédé selon l'une des revendications 1 à 9, **caractérisé en ce que** le dispositif de pose présente des mâchoires de préhension pour saisir l'élément de rivetage et **en ce qu'**après le démarrage du processus de pose, les mâchoires de préhension du dispositif de pose sont fermées avec une première vitesse de pose, **en ce qu'**après la fermeture des mâchoires de préhension, l'élément de rivetage est tiré avec une deuxième vitesse de pose plus élevée en comparaison avec la première vitesse de pose, et **en ce qu'**après avoir franchi une distance définissable de l'élément de rivetage ou du dispositif de pose ou après une durée prédéfinissable, l'élément de rivetage est tiré avec une troisième vitesse de pose plus faible en comparaison avec la deuxième vitesse de pose.

11. Procédé selon l'une des revendications 1 à 10, **caractérisé en ce que** l'objet dans lequel un élément de rivetage est posé est détecté à l'aide d'un dispositif de scanner de l'appareil de rivetage.

12. Procédé selon l'une des revendications 1 à 11, **caractérisé en ce que** l'appareil de rivetage présente une unité d'entrée et **en ce que** des valeurs de référence ou plages de valeurs de référence pour le temps, la distance et/ou la force de pose ainsi que des vitesses de pose du dispositif de pose sont entrées.

13. Procédé selon l'une des revendications 1 à 12, **caractérisé en ce que** des données sont transmises par l'intermédiaire d'au moins une interface de données de l'appareil de rivetage à une unité de calcul séparée de l'appareil de rivetage et/ou sont transmises par une unité de calcul séparée de l'appareil de rivetage à l'appareil de rivetage.

14. Procédé selon l'une des revendications 1 à 13, **caractérisé en ce que** l'appareil de rivetage présente un dispositif d'application par pression pour appliquer par pression l'appareil de rivetage contre un élément à riveter et présente un commutateur d'application par pression, un processus de pose seulement pouvant être lancé lorsque le commutateur d'application par pression a été débloqué après un processus de pose précédent.

15. Procédé selon l'une des revendications 1 à 14, **caractérisé en ce que** au moins un capteur de température mesure la température du moteur électrique et/ou de l'unité de réglage ou de commande, et tient compte de celle-ci lors de la régulation ou commande de la force à appliquer par le dispositif de pose pour poser l'élément de rivetage.

16. Procédé selon l'une des revendications 1 à 15, **caractérisé en ce que**, en mesurant les paramètres de tension de l'accumulateur pendant le processus de pose, la capacité de l'accumulateur est déterminée, et **en ce que** l'appareil de rivetage est éteint lorsque la capacité déterminée de l'accumulateur se situe en-dessous d'une capacité de seuil définissable.

17. Procédé selon la revendication 16, **caractérisé en ce que** l'appareil de rivetage émet un message d'alerte de manière optique et acoustique lorsque l'unité de vérification constate que la capacité de l'accumulateur se situe en-dessous de la capacité de seuil et que dans ce cas, la puissance de l'accumulateur ne suffit plus pour un autre processus de pose.

18. Appareil de rivetage portatif pour poser des éléments de rivetage, lequel est entraîné par un moteur électrique, présentant un dispositif de pose pour poser un élément de rivetage et un dispositif pour surveiller et déterminer le courant consommé par le moteur électrique, ainsi qu'un dispositif de détection pour la mesure répétée de la distance parcourue par l'élément de rivetage pendant le processus de pose et/ou effectuée par le dispositif de pose pendant le processus de pose de l'élément de rivetage, et un dispositif de comparaison pour comparer la force appliquée à chaque point de mesure par le dispositif de pose avec une plage de valeurs de force de référence ainsi que pour accepter le processus de pose de l'élément de rivetage lorsqu'à un point de mesure, la force appliquée par le dispositif de pose à ce point de mesure se situe dans les limites de la plage de valeurs de force de référence pour ce point de mesure, **caractérisé en ce que** l'appareil de rivetage présente une unité de réglage pour réguler la force à appliquer par le dispositif de pose pour la pose de l'élément de rivetage en fonction de la distance parcourue par l'élément de rivetage ou le dispositif de pose.
